# EUROPÄISCHE PATENTANMELDUNG

(11) **EP 0 972 712 A1**
(43) Veröffentlichungstag der Anmeldung: **19.01.2000**
(21) Anmeldenummer: 99113022.0
(22) Anmeldetag: 06.07.1999
(51) Int. Cl.: B65D 1/02, B65D 23/10

(54) **Verpackungsbehälter**

(30) Priorität: 15.07.1998 DE 19831753
(71) Anmelder: Henkel KGaA, 40589 Düsseldorf (DE)
(72) Erfinder: Mühlhausen, Georg, 40597 Düsseldorf (DE)

(57) **Zusammenfassung**

Mit einem Verpackungsbehälter in Flaschenform für fließfähige Produkte mit einer jeweils als Produktpräsentationsfläche ausgebildeten Vorder- und Rückseite sowie mit einer oberseitigen Behälteröffnung, soll ein Lösung geschaffen werden, mit der der Herstellungsaufwand für derartige Verpackungsbehälter für unterschiedliche Produkte verringert und ggf. auch die Handhabung der Behälter verbessert werden kann.

Dies wird dadurch erreicht, daß die Vorder- (V,V') und Rückseite (R,R') unterschiedliche Oberflächenprofilierungen (3,4, 5;3',11',13',14';7,16') aufweisen, die derart gestaltet sind, daß sowohl die Vorder- (V,V') als auch die Rückseite (R,R') als Hauptproduktpräsentationsfläche geeignet sind.

## Beschreibung

Die Erfindung betrifft einen Verpackungsbehälter in Flaschenform für fließfähige Produkte mit einer jeweils als Produktpräsentationsfläche ausgebildeten Vorder- und Rückseite sowie mit einer oberseitigen Behälteröffnung.

Verpackungsbehälter dieser Art sind in vielfältigen Ausgestaltungen bekannt. Sie dienen insbesondere zur Aufnahme von flüssigen Reinigungs- oder Waschmitteln und bestehen üblicherweise aus Kunststoff. Zur Information über das im Verpackungsbehälter befindliche Produkt ist dabei normalerweise die Vorderseite mit einer werblich anpreisenden Produktinformation versehen, beispielsweise einer deutlich sichtbaren Darstellung des Produktnamens, während die Rückseite genauere Produktinformationen oder dgl. enthält. Diese Informationen sind entweder direkt auf den Behältern aufgedruckt oder meist auf einem Etikett enthalten, das auf die Vorder- bzw. die Rückseite des Behälters aufgeklebt wird.

Um den Wiedererkennungswert des Produktes zu steigern, ist es üblich, daß für jedes Produkt eine individuelle Behälterform gewählt wird, was den Nachteil bietet, daß produktabhängig eine Vielzahl von Behälterformen bereitgehalten und insbesondere hergestellt werden müssen, wozu jeweils eigene Werkzeuge bereitzuhalten sind, was mit entsprechenden Werkzeugkosten, beispielsweise für ein Extrusionsblasverfahren, verbunden ist.

Aufgabe der Erfindung ist es, eine Lösung zu schaffen, mit der der Herstellungsaufwand für derartige Verpackungsbehälter für unterschiedliche Produkte verringert und ggf. auch die Handhabung der Behälter verbessert werden kann.

Diese Aufgabe wird mit einem Verpackungsbehälter der eingangs bezeichneten Art erfindungsgemäß dadurch gelöst, daß die Vorder- und Rückseite unterschiedliche Oberflächenprofilierungen aufweisen, die derart gestaltet sind, daß sowohl die Vorder- als auch die Rückseite als Hauptproduktpräsentationsfläche geeignet sind.

Es wird somit ein Verpackungsbehälter zur Verfügung gestellt, dessen Vorder- und Rückseite unterschiedlich gestaltet ist, so daß sich ein unterschiedlicher optischer Eindruck des Behälters ergibt, je nachdem, ob dieser von der Vorder- oder von der Rückseite betrachtet wird. Dadurch ist es möglich, mit nur einem Behältertyp zwei optisch unterschiedliche Verpackungsbehälter für zwei verschiedene Produkte zur Verfügung zu stellen, indem für ein Produkt die Vorderseite als Hauptproduktpräsentationsfläche genutzt wird, während für ein zweites Produkt derselbe Verpackungsbehälter derart verwandt wird, daß die Rückseite als Hauptproduktpräsentationsfläche genutzt wird. Dadurch entsteht beim Betrachter der Eindruck, es handele sich um zwei verschiedene Behältertypen, obwohl es sich eigentlich um denselben Behältertyp handelt. Ersichtlich läßt sich dadurch der Herstellungsaufwand wesentlich verringern, da eine Werkzeugeinsparung von 50 % gegeben ist.

Vorzugsweise können die Oberflächenprofilierungen von erhabenen und zurückspringenden Flächenbereichen, von Riffelungen oder dgl. gebildet sein. So können beispielsweise auf der Vorderseite geradlinige, harte Konturverläufe vorgesehen sein, während auf der Rückseite abgerundete weiche Konturverläufe vorgesehen werden und dgl. mehr, wobei dann die Bedruckung bzw. Etikettierung entsprechend angepaßt auszubilden ist. Es entsteht somit entweder ein harter markanter Eindruck vom Behälter oder ein weicher sanfter Eindruck, was je nach Produkteigenschaften ausgenutzt werden kann.

Um eine einwandfreie Handhabung des Verpackungsbehälters unabhängig von der Anordnung desselben zu gewährleisten, ist vorteilhaft vorgesehen, daß die Behälteröffnung im wesentlichen mittig angeordnet ist. Es spielt dann bei der Produktentnahme keine Rolle, wie der Behälter angeordnet ist.

Um die Gestaltung der Vorder- und Rückseite weiterhin zu unterscheiden, ist ferner vorteilhaft vorgesehen, daß an zwei gegenüberliegenden Seiten jeweils Handhabungsgriffe vorgesehen sind, die unterschiedlich gestaltet sein können. Diese Handhabungsgriffe führen darüber hinaus auch zu einer Verbesserung der Handhabung des Verpackungsbehälters, so lassen sich größere Verpackungsbehälter mit zwei Griffen besser handhaben, außerdem ist ein solcher Verpackungsbehälter dann gleich gut sowohl für einen Rechts- als auch für einen Linkshänder geeignet.

Weiterhin ist vorteilhaft vorgesehen, daß die Handhabungsgriffe derart angeordnet sind, daß von der Vorder- bzw. Rückseite jeweils nur ein Griff sichtbar ist. Sind dann die Griffe bzw. Griffausnehmungen noch unterschiedlich ausgebildet, so ergibt sich ein völlig unterschiedlicher Eindruck des Behälters, je nachdem, ob dieser von der Vorder- oder der Rückseite betrachtet wird.

Letzteres kann beispielsweise vorteilhaft dadurch erreicht werden, daß der Verpackungsbehälter im Bereich der Griffe einen etwa parallelogrammförmigen Innenquerschnitt aufweist, während ober- und unterhalb der Griffe der Querschnitt etwa rechteckförmig ist und die Griffe jeweils in zwei diagonal gegenüberliegenden Eckbereichen enden. Um einen solchen Behälter durch ein Extrusionsblasverfahren oder dgl. herstellen zu können, ist dann vorteilhaft vorgesehen, daß die Werkzeugtrennung diagonal verläuft, so daß beide Griffdurchbrüche entformbar sind.

In weiterer Ausgestaltung kann vorteilhaft vorgesehen sein, daß der Verpackungsbehälter an wenigstens einem Seitenrand Ein- und/oder Auswölbungen aufweist. Auch dadurch läßt sich das Erscheinungsbild des Behälters wesentlich verändern, je nachdem, welche Seite als Hauptpräsentationsfläche genutzt wird.

Die Erfindung ist nachstehend anhand der Zeichnung beispielsweise näher erläutert. Diese zeigt in
- Fig. 1: einen erfindungsgemäßen Verpackungsbehälter nach einer ersten Ausgestaltung mit als Hauptproduktpräsentationsfläche genutzter Vorderseite,
- Fig. 2: den Verpackungsbehälter nach Fig. 1 mit als Hauptproduktpräsentationsfläche genutzter Rückseite,
- Fig. 3: einen erfindungsgemäßen Verpackungsbehälter nach einer zweiten Ausgestaltung mit als Hauptproduktpräsentationsfläche genutzter Vorderseite
- Fig. 4: den Verpackungsbehälter nach Fig. 3 mit als Hauptproduktpräsentationsfläche genutzter Rückseite und
- Fig. 5: einen Querschnitt durch den Verpackungsbehälter nach Fig. 3 im Bereich der Griffausnehmungen in einem angedeuteten Extrusionsblaswerkzeug.

Ein Verpackungsbehälter in Flaschenform für fließfähige Produkte ist in Fig. 1 allgemein mit 1 bezeichnet. Dieser Verpackungsbehälter weist eine oberseitige, etwa mittig angeordnete nicht sichtbare Behälteröffnung auf, die mit einem Verschluß 2 abgeschlossen ist. Dieser Verpackungsbehälter 1 weist einen etwa ovalen Querschnitt auf, wobei die Vorderseite mit V und die Rückseite mit R (Fig. 2) bezeichnet ist.

Wie ein Vergleich der Fig. 1 und 2 zeigt, weisen die Vorderseite V und die Rückseite R unterschiedliche Oberflächenprofilierungen auf, beim dargestellten Ausführungsbeispiel ist die Vorderseite V mit einem zurückspringenden mittleren Bereich 3 mit einem oberseitigen und einem unterseitigen erhabenen Bereich 4, 5 versehen, wobei diese Bereiche über geradlinige Konturlinien 6 voneinander sichtbar abgesetzt sind.

Ferner sind im zurückspringenden Bereich 3 am rechten Seitenrand Riffelungen 7 vorgesehen und am linken Seitenrand ist eine Einwölbung 8 vorgesehen.

Demgegenüber weist die Rückseite R des Verpackungsbehälters 1 beim dargestellten Ausführungsbeispiel eine weitgehend glatte Oberfläche auf, die Einwölbung 8 befindet sich hier dementsprechend am rechten Seitenrand, Riffelungen, zurückspringende oder erhabene Bereiche fehlen.

Erkennbar bietet somit der Verpackungsbehälter 1 ein völlig unterschiedliches Erscheinungsbild, je nachdem, ob der Behälter 1 von der Vorderseite V oder der Rückseite R betrachtet wird.

Wird nun der Verpackungsbehälter 1 so verwandt, wie er in Fig. 1 dargestellt ist, so dient die Vorderseite V als Hauptproduktpräsentationsfläche, dort ist beispielsweise im mittleren zurückspringenden Bereich 3 ein Etikett aufgeklebt, das die wesentliche Produktinformation trägt. Auf der in Fig. 1 nicht dargestellten Rückseite R können dann zusätzliche detaillierte Produktinformationen, beispielsweise eine Dosieranleitung, vorgesehen sein.

Wird derselbe Verpackungsbehälter 1 gemäß Darstellung nach Fig. 2 nun für ein anderes Produkt verwandt, so dient die Rückseite R als Hauptproduktpräsentationsfläche, auf diese ist wiederum ein Etikett aufgeklebt. Die Vorderseite V im Sinne der Fig. 1 dient dann zur Aufnahme eines weiteren Etikettes für detailliertere Produktinformationen, Dosierungsanweisungen oder dgl. Zur weiteren Unterscheidung des an sich identischen Verpackungsbehälters 1 ist beim dargestellten Ausführungsbeispiel in Fig. 2 ein anders gestalteter Verschlußdeckel 2 vorgesehen.

Obwohl es sich bei dem in Fig. 1 und 2 dargestellten Verpackungsbehälter 1 um ein und denselben Behälter handelt, unterscheidet sich der Eindruck offensichtlich sehr stark, je nachdem, ob die Vorderseite V oder die Rückseite R als Hauptproduktpräsentationsfläche genutzt wird. So wirkt die Vorderseite V aufgrund der Oberflächengestaltung streng geometrisch hart, während die Rückseite R einen rundlichen, weichen, sanften Eindruck bietet.

In den Fig. 3 bis 5 ist eine alternative Ausgestaltung eines Verpackungsbehälters dargestellt, wobei dieselben Bezugszeichen wie in den Fig. 1 und 2 verwandt sind, sofern gleiche Teile betroffen sind. Hier ist allerdings zusätzlich den jeweiligen Bezugszeichen der Index ''''' hinzugefügt.

Der Verpackungsbehälter 1' weist an zwei gegenüberliegenden Seiten jeweils Handhabungsgriffe auf die mit 9' bzw. 10' bezeichnet sind. Diese Handhabungsgriffe 9', 10' sind dabei von Griffausnehmungen des Behälters 1' gebildet, welche unterschiedlich geformt sind. So ist die Griffausnehmung des Handhabungsgriffes 9' kissenförmig, während die Griffausnehmung des Handhabungsgriffes 10' rechteckig ist.

In der Darstellung gemäß Fig. 3 ist die Vorderseite V' des Verpackungsbehälters 1' als Hauptproduktpräsentationsfläche ausgebildet. Diese Vorderseite V' weist dabei wie beim Verpackungsbehälter 1 einen mittleren zurückspringenden Bereich 3' auf, sowie einen ober-, unterseitigen und seitenrandseitigen erhabenen Bereich 11' auf, welcher durch eine Konturlinie 12' deutlich sichtbar abgegrenzt ist.

Die Rückseite R' ist ähnlich gestaltet, d.h. auch mit einem mittleren zurückspringenden Bereich 13' und mit einem ober-, unterseitigen und seitenrandseitigen erhabenen Bereich 14'. Die Bereiche 13', 14' weisen jedoch eine ganz andere geometrische Gestaltung auf, die Konturlinie 15' ist entsprechend anders gestaltet. Zusätzlich ist am rechten Seitenrand der Rückwand R' eine außenseitige Riffelung 16' vorgesehen. Erkennbar ist auch hier der Eindruck des Verpackungsbehälters 1' völlig anders, je nachdem, ob die Vorderseite V' oder die Rückseite R' die Hauptproduktpräsentationsfläche bildet.

Zur weiteren Unterscheidung ist dabei die Anordnung der Handhabungsgriffe 9', 10' derart, daß von der Vorder- bzw. Rückseite jeweils nur ein Griff sichtbar ist. Dies wird durch eine spezielle Querschnittsform des Verpackungsbehälters 1' erreicht, welche aus Fig. 5 hervorgeht. Dabei weist der Verpackungsbehälter 1' im Bereich der Griffe 9', 10' einen etwa pa-rallelogrammförmigen Innenquerschnitt auf, während ober- und unterhalb der Griffe 9', 10' der Querschnitt etwa rechteckförmig ist und die Griffe jeweils in zwei diagonal gegenüberliegenden Eckbereichen enden.

Ein solcher Verpackungsbehälter 1' läßt sich in einem Extrusionsblasverfahren auf einfache Weise dadurch herstellen, daß eine etwa diagonale Werkzeugtrennung vorgesehen ist, die beiden schraffiert dargestellten Werkzeuge W1 und W2 sind in Fig. 5 zu erkennen.

Natürlich ist die Erfindung nicht auf die dargestellten Ausführungsbeispiele beschränkt. Weitere Ausgestaltungen sind möglich, ohne den Grundgedanken zu verlassen. So können die Vorder- und die Rückseite selbstverständlich auch auf andere Weise unterschiedliche Oberflächengestaltungen aufweisen. Wesentlich ist jedenfalls, daß mit einem einzigen Verpackungsbehälter und damit mit nur einem einzigen Werkzeug für zwei unterschiedliche Produkte jeweils ein Behälter mit unterschiedlichem optischen Eindruck bereitgestellt werden kann.

## Patentansprüche

1. Verpackungsbehälter in Flaschenform für fließfähige Produkte mit einer jeweils als Produktpräsentationsfläche ausgebildeten Vorder- und Rückseite sowie mit einer oberseitigen Behälteröffnung,
dadurch gekennzeichnet,
daß die Vorder- (V,V') und Rückseite (R,R') unterschiedliche Oberflächenprofilierungen (3,4,5;3',11',13',14';7,16') aufweisen, die derart gestaltet sind, daß sowohl die Vorder- (V,V') als auch die Rückseite (R,R') als Hauptproduktpräsentationsfläche geeignet sind.

2. Verpackungsbehälter nach Anspruch 1,
dadurch gekennzeichnet,
daß die Oberflächenprofilierungen von erhabenen und zurückspringenden Flächenbereichen (3,4,5;3',11',13',14'), Riffelungen (7,16') oder dgl. gebildet sind.

3. Verpackungsbehälter nach Anspruch 1 oder 2,
dadurch gekennzeichnet,
daß die Behälteröffnung im wesentlichen mittig angeordnet ist.

4. Verpackungsbehälter nach Anspruch 1 oder einem der folgenden,
dadurch gekennzeichnet,
daß an zwei gegenüberliegenden Seiten jeweils Handhabungsgriffe (9',10') vorgesehen sind.

5. Verpackungsbehälter nach Anspruch 4,
dadurch gekennzeichnet,
daß die Handhabungsgriffe (9',10') derart angeordnet sind, daß von der Vorder(V,V') bzw. Rückseite (R,R') jeweils nur ein Griff (9' bzw. 10') sichtbar ist.

6. Verpackungsbehälter nach Anspruch 5,
dadurch gekennzeichnet,
daß dieser im Bereich der Griffe (9',10') einen etwa parallelogrammförmigen Innenquerschnitt aufweist, während ober- und unterhalb der Griffe (9',10') der Querschnitt etwa rechteckförmig ist und die Griffe jeweils in zwei diagonal gegenüberliegenden Eckbereichen enden.

7. Verpackungsbehälter nach Anspruch 1 oder einem der folgenden,
dadurch gekennzeichnet,
daß dieser an wenigstens einem Seitenrand Ein- und/oder Auswölbungen (8) aufweist.
